# EUROPÄISCHE PATENTSCHRIFT

(11) **EP 2 719 867 B1**
(45) Veröffentlichungstag und Bekanntmachung des Hinweises auf die Patenterteilung: **21.01.2015**
(21) Anmeldenummer: 12188313.6
(22) Anmeldetag: 12.10.2012
(51) Int. Cl.: F01D 9/04, F01D 25/24, F01D 11/00

(54) **Gehäusestruktur mit verbesserter Abdichtung und Kühlung**
Housing structure with improved sealing and cooling
Structure de boîtier avec étanchéification et refroidissement améliorés

(43) Veröffentlichungstag der Anmeldung: 16.04.2014
(73) Patentinhaber: MTU Aero Engines GmbH, 80995 München (DE)
(72) Erfinder: Feldmann, Manfred, 82223 Eichenau (DE); Sangl, Janine, Dr., Dachau 85221 (DE); Kaltenbach, Sebastian, 80636 München (DE); Lorenz, Joachim, 85250 Altomünster (DE)

(56) Entgegenhaltungen:
- EP-A2- 1 384 858
- US-A1- 2002 122 716
- US-A1- 2007 231 123

## Beschreibung

### GEBIET DER ERFINDUNG

Die vorliegende Erfindung betrifft eine Gehäusestruktur für eine Strömungsmaschine, insbesondere für eine Gasturbine oder ein Flugtriebwerk, nach dem Oberbegriff des Anspruchs 1, wie in der Druckschrift US 2002/0122 716 A1 offenbart ist.

### STAND DER TECHNIK

Bei Strömungsmaschinen, wie Gasturbinen oder Flugtriebwerken, wird Luft entlang eines Strömungskanals angesaugt, verdichtet, und in einer Brennkammer zusammen mit Brennstoff verbrannt, wobei anschließend die Verbrennungsgase über den Strömungskanal ausgegeben werden, um dabei in einer Turbine Rotoren anzutreiben.

Der Strömungskanal wird umlaufend von einer Gehäusestruktur umgeben, wobei insbesondere im Bereich der Brennkammer und der nachfolgenden Turbine, durch die Verbrennungsgase sehr hohe Temperaturen herrschen im Strömungskanal, sodass die den Strömungskanal umgebende Gehäusestruktur effizient gekühlt werden müssen, um zu erreichen, dass möglichst niedrige Betriebstemperaturen vorliegen, um so Werkstoffe mit geringeren Anforderungen an die Hochtemperatureigenschaften einsetzen zu können.

Hierzu wird Kühlluft in den Bereich der äußeren Gehäusestruktur geleitet, um eine Wärmeableitung zu bewirken. Zudem werden in derartigen Gehäusestrukturen Isolierungen und Hitzeschilde eingesetzt, die die äußeren Komponenten vor zu hohen Temperaturen schützen sollen, wie aus der Druckschrift EP 1 384 858 A2 bekannt ist.

Allerdings gibt es bei bekannten Gehäusestrukturen oft die Notwendigkeit Aussparungen in den den Strömungskanal umgebenden Hitzeschilden vorzusehen, um beispielsweise Leitkranzstege bzw. Statoraufhängungen oder Umfangssicherungen in radialer Richtung durchzuführen. Durch die Aussparungen ist es jedoch möglich, dass Heißgas aus dem Strömungskanal nach außen gelangt, sodass die Temperaturbelastung der Komponenten in den äußeren Gehäusestrukturen ansteigt.

### OFFENBARUNG DER ERFINDUNG

### AUFGABE DER ERFINDUNG

Es ist deshalb Aufgabe der vorliegenden Erfindung, eine Gehäusestruktur bereitzustellen, die eine verbesserte Kühlung der äußeren Gehäusekomponenten ermöglicht und somit deren Temperaturbelastung senkt.

### TECHNISCHE LÖSUNG

Diese Aufgabe wird gelöst durch eine Gehäusestruktur mit den Merkmalen des Anspruchs 1 sowie einer Strömungsmaschine mit den Merkmalen des Anspruchs 10. Vorteilhafte Ausgestaltungen sind Gegenstand der abhängigen Ansprüche.

Die Erfindung geht aus von der Erkenntnis, dass die im Stand der Technik vorhandenen Aussparungen im Bereich der Hitzeschilde bzw. allgemein das Vorhandensein von Öffnungen im Bereich von Durchführungen in radialer Richtung dazu führt, dass unzulässig viel Heißgas in den äußeren Bereich der Gehäusestruktur strömen kann. Die Erfindung sieht deshalb vor, in dem Bereich, in dem das Hitzeschild unterbrochen ist, eine Abdichtung anzuordnen, sodass Heißgas am Strömen in Richtung der äußeren Gehäusestruktur gehindert wird. Hierzu wird vorgeschlagen, an Stegen oder Halterungen, die an einer inneren Gehäusewand angeordnet sind und zumindest teilweise in radialer Richtung nach außen vorstehen, wie z.B. an Leitschaufelstegen oder Leitschaufelhalterungen, Verbreiterungen vorzusehen und an diesen Verbreiterungen Dichtflächen auszubilden, an denen Hitzeschilde dichtend anliegen, um so eine Abdichtung zu erzielen.

Unter Verbreiterung wird hierbei ein Erweiterung des Querschnitts eines Stegs oder einer Halterung in zumindest einer Richtung verstanden, die insbesondere in einer Richtung quer zu radialen Richtung verläuft, wobei vorzugsweise neben der Querschnittserweiterung auch eine erneute Querschnittsreduzierung vorgesehen ist, so dass die Verbreiterung nur in einem bestimmten Abschnitt des Stegs oder der Halterung vorliegt.

Durch das Vorsehen von Verbreiterungen an notwendigerweise vorhandenen Leitschaufelstegen bzw. Leitschaufelaufhängungen oder -halterungen kann in einfacher Weise eine Verbesserung der Abdichtung erzielt werden, da keine zusätzlich zu montierenden Bauteile vorgesehen werden müssen und auch die notwendigen Abänderungen der übrigen Konstruktion begrenzt bleiben.

Erfindungsgemäß ist an einem, insbesondere in Umfangsrichtung um den Strömungskanal umlaufenden, Steg oder einer entsprechenden Halterung der inneren Gehäusewand an gegenüberliegenden und voneinander wegweisenden Seiten jeweils mindestens eine Verbreiterung vorgesehen, an der jeweils ein Hitzeschild dichtend anliegt, sodass sowohl in axialer Richtung, als auch in Umfangsrichtung eine möglichst geschlossene Sperrwand aus Hitzeschilden zur Abtrennung eines äußeren Teil der Gehäusestruktur mit äußeren Hohlräumen von einem inneren Teil der Gehäusestruktur mit inneren Hohlräumen ausgebildet wird.

Durch die Abdichtung mit mindestens einem, vorzugsweise mehreren Hitzeschilden gegenüber Leitschaufel - oder Leitkranzstegen bzw. Leitschaufel - oder Leitkranzaufhängungen kann ferner bewirkt werden, dass gut voneinander abgetrennte innere und äußere Hohlräume geschaffen werden, wobei die inneren Hohlräume im Bereich der inneren Gehäusewand und vorzugsweise beabstandet zur äußeren Gehäusewand vorliegen, während die äußeren Hohlräume im Bereich der äußeren Gehäusewand und vorzugsweise beabstandet von der inneren Gehäusewand vorliegen. Durch die Trennung von inneren und äußeren Hohlräumen kann eine effizientere Kühlwirkung erzielt werden, da die inneren Hohlräume als Puffer dienen, während in den äußeren Hohlräumen die Kühlluftführung vorgesehen werden kann. Durch den Puffer kann ein direkter Wärmeübergang vom Strömungskanal zur äußeren Gehäusestruktur vermieden oder zumindest eingeschränkt werden.

Die Verbreiterung an einem Steg oder einer Halterung der inneren Gehäusewand kann insbesondere einstückig ausgeführt sein, sodass zusätzliche Montagebauteile und zusätzliche Montageaufwand eingespart werden kann. Insbesondere kann die Verbreiterung an einem entsprechenden Steg oder einer Halterung angegossen sein.

Damit lässt sich eine weitgehende Abtrennung der inneren und äußeren Hohlräume voneinander verwirklichen, sodass keine oder zumindest nur geringfügig Heißgase aus dem Strömungskanal oder den inneren Hohlräumen in den Bereich der äußeren Hohlräume gelangen können. Während die inneren Hohlräume weitgehend abgedichtet sind, um als Puffer zu wirken, können die äußeren Hohlräume entsprechende Kühlluftzutritts -öffnungen aufweisen, um einen Zufluss von Kühlluft zu ermöglichen.

### KURZBESCHREIBUNG DER FIGUR

Die beigefügte Figur zeigt in rein schematischer Weise eine teilweise Schnittansicht einer erfindungsgemäßen Gehäusestruktur.

### AUSFÜHRUNGSBEISPIEL

Weitere Vorteile, Kennzeichen und Merkmale der vorliegenden Erfindung werden bei der nachfolgenden detaillierten Beschreibung eines Ausführungsbeispiels deutlich. Allerdings ist die Erfindung nicht auf dieses Ausführungsbeispiel beschränkt.

Die beigefügte Figur zeigt einen Ausschnitt aus einer erfindungsgemäßen Gehäusestruktur mit einer äußeren Gehäusewand 1, die sowohl in axialer Richtung als auch umlaufen um den von ihr begrenzten Strömungskanal segmentiert ausgeführt sein kann. Im Bereich des Strömungskanals ist eine Leitschaufel 3 angeordnet, die in Form eines Deckbands einen Teil der inneren Gehäusewand 2 darstellt. Von der Leitschaufel 3 bzw. dem Deckband und somit der inneren Gehäusewand 2 ist ein Leitschaufelsteg 4 schräg nach außen vorstehend angeordnet, der beispielsweise zur Fixierung der Leitschaufel 3 an der äußeren Gehäusewand 1 dienen kann.

Zwischen der äußeren Gehäusewand 1 und der inneren Gehäusewand 2 sind Hitzeschilde 6,7 vorgesehen, die ebenfalls zumindest teilweise um den Strömungskanal umlaufend ausgebildet sind und die äußere Gehäusewand 1 vor den Temperaturen im Strömungskanal abschirmen sollen.

Die Hitzeschilder 6 und 7 begrenzen bei dem gezeigten Ausführungsbeispiel sowohl innere Hohlräume 9, als auch äußere Hohlräume 10.

Die äußeren Hohlräume 10 werden nicht nur von den Hitzeschilden 6,7 begrenzt, sondern auch von der äußeren Gehäusewand 1 bzw. dem Leitschaufelsteg 4. In der äußeren Gehäusewand 1 sind teilweise Kühlluftöffnungen 11 vorgesehen, die es ermöglichen, Luft aus der Umgebung in die äußeren Hohlräume 10 zu leiten, um eine Kühlwirkung für das Gehäuse bezüglich der hohen Temperaturen im Strömungskanal bereit zu stellen.

Die Hitzeschilde 6,7 begrenzen weiterhin innere Hohlräume 9, die von den äußeren Hohlräumen 10 weitgehend abgetrennt und abgedichtet sind. Zu diesem Zweck weist der Leitschaufelsteg 4 beidseitig Verbreiterungen 5 auf, die einstückig an dem Leitschaufelsteg 4 angeordnet sind und beispielsweise unmittelbar beim Gießen der Leitschaufel 3 erzeugt werden können. An den Verbreiterungen 5 ist jeweils eine Dichtfläche 8 vorgesehen, die in Kontakt mit dem Hitzeschild 7 bzw. 6 ist, um die inneren Hohlräume 8 bzw. äußeren Hohlräume 10 abzudichten. Durch das Vorsehen von Verbreiterungen 5 an dem Leitschaufelsteg 4 ist es in einfacher Weise ohne großen konstruktiven Mehraufwand möglich, Dichtflächen für Hitzeschilde 6,7 bereit zu stellen, sodass gut voneinander getrennte innere Hohlräume 9 und äußere Hohlräume 10 gebildet werden.

Die inneren Hohlräume 9 sind beabstandet von der äußeren Gehäusewand 1 und die äußeren Hohlräume 10 sind beabstandet von der inneren Gehäusewand 2, sodass die inneren Hohlräume 9 als Temperaturpuffer dienen, während die äußeren Hohlräume 10 zur Führung von Kühlluft Verwendung finden können.

Damit können die äußere Gehäusewand 1 und die Komponenten im Bereich der äußeren Gehäusewand 1 effektiv gekühlt werden und die Temperaturbelastung kann abgesenkt werden, sodass Werkstoffe mit geringeren Anforderungen an die Temperaturbeständigkeit eingesetzt werden können.

Obwohl die vorliegende Erfindung anhand des Ausführungsbeispiels detailliert beschrieben worden ist, ist für den Fachmann selbstverständlich, dass die Erfindung nicht auf diese Ausführungsform beschränkt ist, sondern dass vielmehr Abwandlungen in der Weise möglich sind, dass einzelne Merkmale weggelassen oder andersartige Kombinationen verwirklicht werden können, solange der Schutzbereich der beigefügten Ansprüche nicht verlassen wird. Die vorliegende Offenbarung umfasst sämtliche Kombinationen der vorgestellten Einzelmerkmale.

## Patentansprüche

1. Gehäusestruktur für eine Strömungsmaschine, insbesondere für eine Gasturbine oder ein Flugtriebwerk, mit einer äußeren Gehäusewand (1) und einer inneren Gehäusewand (2), wobei innere und äußere Gehäusewand einen Strömungskanal der Strömungsmaschine ringförmig umschließen und in radialer Richtung bezogen auf den Strömungskanal beabstandet sind, wobei zwischen innerer und äußerer Gehäusewand mindestens ein Hitzeschild (6,7) angeordnet ist, und wobei an der inneren Gehäusewand ein zumindest teilweise in radialer Richtung vorstehender Steg (4) oder eine zumindest teilweise in radialer Richtung vorstehende Halterung angeordnet sind, wobei der Steg oder die Halterung zumindest einseitig eine Verbreiterung (5) aufweist, die eine Dichtfläche (8) umfasst, an der das Hitzeschild dichtend anliegt,
**dadurch gekennzeichnet, dass**
der Steg oder die Halterung an gegenüber liegenden und voneinander weg weisenden Seiten jeweils mindestens eine Verbreiterung (5) aufweist, die jeweils mindestens eine Dichtfläche umfasst, an der jeweils ein Hitzeschild dichtend anliegt.

2. Gehäusestruktur nach Anspruch 1,
**dadurch gekennzeichnet, dass**
die Verbreiterung (5) einstückig an dem Steg oder der Halterung angeordnet, insbesondere angegossen ist.

3. Gehäusestruktur nach einem der vorhergehenden Ansprüche,
**dadurch gekennzeichnet, dass**
das Hitzeschild (6,7) mit seiner radial äußeren Seite mindestens einen äußeren Hohlraum (10) begrenzt, der beabstandet von der inneren Gehäusewand ist.

4. Gehäusestruktur nach einem der vorhergehenden Ansprüche,
**dadurch gekennzeichnet, dass**
das Hitzeschild (6,7) mit seiner radial inneren Seite mindestens einen inneren Hohlraum (9) begrenzt, der beabstandet von der äußeren Gehäusewand ist.

5. Gehäusestruktur nach einem der Ansprüche 3 oder 4,
**dadurch gekennzeichnet, dass**
die Begrenzung des inneren und/oder äußeren Hohlraums die Dichtfläche umfasst.

6. Gehäusestruktur nach einem der Ansprüche 3 bis 5,
**dadurch gekennzeichnet, dass**
innerer und äußerer Hohlraum (9,10) voneinander getrennt sind.

7. Gehäusestruktur nach einem der Ansprüche 3 bis 6,
**dadurch gekennzeichnet, dass**
der äußere Hohlraum mindestens eine Kühlluftzutrittsöffnung (11) aufweist.

8. Gehäusestruktur nach einem der vorhergehenden Ansprüche,
**dadurch gekennzeichnet, dass**
die innere Gehäusewand durch zumindest einen Teil einer Leitschaufel (3) gebildet ist und der Steg ein Leitschaufelsteg oder Leitkranzsteg oder die Halterung eine Statoraufhängung ist.

9. Strömungsmaschine mit einer Gehäusestruktur nach einem der vorhergehenden Ansprüche.

## Claims

1. A housing structure for a turbo-engine, in particular for a gas turbine or an aircraft engine, having an outer housing wall (1) and an inner housing wall (2), wherein the inner and outer housing wall annularly enclose a flow channel of the turbo-engine and are spaced apart in a radial direction in relation to the flow channel, wherein arranged between the inner and outer housing wall there is at least one heat shield (6, 7), and wherein arranged on the inner housing wall there is a web (4) that protrudes at least partially in a radial direction or a holder that protrudes at least partially in a radial direction, wherein the web or the holder has at least on one side a broadened portion (5) that comprises a sealing face (8) against which the heat shield rests in a sealing manner,
**characterised in that**
the web or the holder has on sides lying opposite each other and pointing away from each other at least one respective broadened portion (5), each of which comprises at least one sealing face against which a respective heat shield rests in a sealing manner.

2. A housing structure according to claim 1,
**characterised in that**
the broadened portion (5) is arranged on the web or the holder in one piece therewith, in particular is cast thereon.

3. A housing structure according to one of the preceding claims,
**characterised in that**
the heat shield (6, 7) with its radially outer side delimits at least one outer hollow space (10) that is spaced apart from the inner housing wall.

4. A housing structure according to one of the preceding claims,
**characterised in that**
the heat shield (6, 7) with its radially inner side delimits at least one inner hollow space (9) that is spaced apart from the outer housing wall.

5. A housing structure according to one of claims 3 or 4,
**characterised in that**
the delimitation of the inner and/or outer hollow space includes the sealing face.

6. A housing structure according to one of claims 3 to 5,
**characterised in that**
the inner and outer hollow space (9, 10) are separated from each other.

7. A housing structure according to one of claims 3 to 6,
**characterised in that**
the outer hollow space has at least one cooling-air access opening (11).

8. A housing structure according to one of the preceding claims,
**characterised in that**
the inner housing wall is formed by means of at least one portion of a guide vane (3), and the web is a guide-vane web or guide-ring web, or the holder is a stator suspension.

9. A turbo-engine having a housing structure according to one of the preceding claims.

## Revendications

1. Structure de carter pour une turbomachine, en particulier une turbine à gaz ou un groupe motopropulseur, comportant une paroi de carter extérieure (1) et une paroi de carter intérieure (2), dans laquelle la paroi intérieure et la paroi extérieure enserrent un canal d'écoulement de la turbomachine en formant un cercle et sont distantes l'une de l'autre dans le sens radial par rapport au canal d'écoulement, dans laquelle au moins un bouclier thermique (6, 7) est disposé entre la paroi intérieure et la paroi extérieure, et une entretoise (4) au moins en partie en saillie dans le sens radial ou une attache au moins en partie en saillie dans le sens radial sont disposées sur la paroi intérieure, l'entretoise ou l'attache présentant, au moins d'un côté, un élargissement (5) comprenant une surface d'étanchéité (8) contre laquelle le bouclier thermique est appuyé de façon étanche,
**caractérisée en ce que**
l'entretoise ou l'attache présente, sur chacun des côtés se faisant face ou opposés, au moins un élargissement (5) comprenant au moins une surface d'étanchéité contre laquelle un bouclier thermique est appuyé de façon étanche.

2. Structure de carter selon la revendication 1,
**caractérisée en ce que**
l'élargissement (5) est disposé d'un seul bloc sur l'entretoise ou l'attache, en particulier coulé.

3. Structure de carter selon l'une quelconque des revendications précédentes,
**caractérisée en ce que**
le bouclier thermique (6, 7) délimite, avec son côté extérieur radial, au moins une cavité extérieure (10) distante de la paroi de carter intérieure.

4. Structure de carter selon l'une quelconque des revendication précédentes,
**caractérisée en ce que**
le bouclier thermique (6, 7) délimite, avec son côté intérieur radial, au moins une cavité intérieure (9) distante de la paroi de carter extérieure.

5. Structure de carter selon l'une quelconque des revendications 3 ou 4,
**caractérisée en ce que**
la délimitation de la cavité intérieure et/ou extérieure englobe la surface d'étanchéité.

6. Structure de carter selon l'une quelconque des revendications 3 à 5,
**caractérisée en ce que**
la cavité intérieure et la cavité extérieure (9, 10) sont séparées l'une de l'autre.

7. Structure de carter selon l'une quelconque des revendications 3 à 6,
**caractérisée en ce que**
la cavité extérieure présente au moins une ouverture d'arrivée d'air frais (11).

8. Structure de carter selon l'une quelconque des revendications précédentes,
**caractérisée en ce que**
La paroi de carter intérieure est constituée au moins d'une partie d'une aube directrice (3) et l'entretoise est une entretoise d'aube directrice ou une d'entretoise de couronne directrice ou l'attache une suspension de stator.

9. Turbomachine avec une structure de carter selon l'une quelconque des revendications précédentes.
